# FASCICULE DE BREVET EUROPEEN

(11) **EP 1 061 230 B1**
(45) Date de publication et mention de la délivrance du brevet: **17.08.2005**
(21) Numéro de dépôt: 00401613.5
(22) Date de dépôt: 08.06.2000
(51) Int. Cl.: E06C 7/08

(54) **Echelle d'échafaudage métallique à échelons sertis sur les montants**
Gerüstmetallleiter mit eingefasster Sprossen-Holme Verbindung
Metal ladder for scaffolding with crimped connection between rungs and stile

(30) Priorité: 16.06.1999 FR 9907616
(43) Date de publication de la demande: 20.12.2000
(73) Titulaire: Société Anonyme dite Tubesca, 93135 Noisy-Le-Sec (FR)
(72) Inventeur: Manier, Francis, 80680 Sains en Amienois (FR)
(74) Mandataire: Jolly, Jean-Pierre

(56) Documents cités:
- AU-A- 3 100 977
- CH-A- 324 149
- FR-A- 1 163 204
- FR-A- 1 207 288
- FR-A- 1 564 015
- FR-A- 2 576 965
- GB-A- 442 729
- GB-A- 667 843
- US-A- 1 422 654
- US-A- 3 861 499

## Description

L'invention concerne une échelle d'échafaudage métallique à échelons sertis sur les montantstelle que décrite dans la partie préambule de la revendication 1.

Une échelle comportant ces caractéristiques est connue par l'enseignement des documents FR 1 564 015 et FR 2 576 965 de l'état de la technique proche. Néanmoins, la liaison de l'échelon au montant est sujette à un jeu à l'usage, préjudiciable à la sécurité des personnes. Il en est de même de la liaison selon FR 2 576 965 obtenu plus spécialement par des plis de l'échelon en prise sur le bord du trou de montant.

En outre, les échelles d'échafaudage comportent pour la plupart, des montants et des échelons de section circulaire, les échelons étant soudés directement sur les montants ou fixés à ceux-ci au moyen de vis. Ces fixations des échelons aux montants sont relativement délicates à réaliser, coûteuses en main-d'oeuvre et sujettes à des risques de fractures au niveau de la soudure, ou au dévissage avec perte de la liaison.

L'invention vise à remédier à ces inconvénients et propose une échelle d'échafaudage métallique comprenant les caractéristiques de la revendication 1.

Il résulte de cette disposition que l'échelon est rigidement fixé au montant, étant coincé par l'intérieur au montant par le raccordement de sa section ovalisée à la section de corps, bloqué dans le trou du montant et serré solidairement au montant par le sertissage externe dont le rebord serti est en appui sur la paroi externe du montant.

L'ovalisation de l'extrémité des échelons empêche notamment que ceux-ci ne tournent dans les montants.

De façon avantageuse, les extrémités des échelons sont déformées selon une section oblongue, arrondie aux extrémités, et dont la portion de longueur est parallèle à l'axe des montants, en sorte de ne pas affaiblir la rigidité transversale de ces derniers.

L'invention est illustrée ci-après à l'aide d'un exemple de réalisation et en référence au dessin annexé, sur lequel :
- la figure 1 est une vue partielle en perspective d'une échelle pour échafaudage selon l'invention, et
- la figure 2 est une vue agrandie montrant la fixation d'un échelon à un montant d'échelle pour échafaudage selon l'invention.

L'échelle selon l'invention, telle que représentée en figure 1, comporte de façon classique deux montants latéraux 1 de section circulaire et des échelons transversaux 3 fixés aux montants et également de section circulaire. Les montants 1 et échelons 3 sont des profilés tubulaires et peuvent être en acier, en aluminium ou en alliage d'aluminium.

Les échelons 3 sont fixés chacun aux deux montants 1 par leurs extrémités opposées. Ces extrémités sont ovalisées (figure 2) par déformation du tube sous presse selon une section en oblong régulière 5 à deux plats reliés par une surface circulaire aux extrémités. La longueur de la section oblongue est sensiblement égale au diamètre du montant, à la largeur du rebord de sertissage extérieur 7 près. Des trous de perçage en oblong 9 complémentaires sont formés dans les montants 1, disposés de façon régulière en hauteur sur chacun d'eux pour la fixation en hauteur des échelons 3.

Le raccordement 11 de la section en oblong 5 de l'extrémité d'échelon à la section circulaire 13 du corps tubulaire de l'échelon est réalisé sur une faible distance, 1 à 3 cm environ selon l'aplati de l'oblong, en sorte que lors de l'emmanchement de l'extrémité de l'échelon dans le trou 9 correspondant du montant, ce raccordement s'appuie fermement en coincement sur l'épaisseur du montant, côté intérieur, au sertissage de l'extrémité extérieure sur le montant.

En effet, au sertissage on tire sur cette extrémité de l'échelon et vers l'extérieur de façon à former le rebord de sertissage oblong 7 s'appliquant serré sur le montant 1 et ainsi en tirant le raccordement vers le montant on le coince dans le trou 9. Le coincement de ce raccordement dans le trou 9 élimine tout jeu dans la liaison et il est intéressant de prévoir la meilleure pente de déformation du raccordement pour assurer un bon coincement et éviter la formation de tout jeu ultérieur. A la limite, un simple épaulement conviendrait, mais on perdrait en capacité d'éviter le jeu ultérieur.

Dès lors, l'échelon 3 étant bloqué par son raccordement ovalisé 11 sur le montant 1 et rigidement serré du côté opposé par son rebord de sertissage externe 7, il est alors rigidement fixé au montant.

La même fixation est réalisée pour chacun des échelons sur les montants.

Toutes ces opérations d'ovalisation, d'emmanchement et sertissage des échelons sur les montants sont effectués rapidement sous presse.

Naturellement, et à titre de variante, ce principe de fixation des échelons, pourrait être obtenu sur des montants et/ou échelons d'une autre section que circulaire et par exemple, en ellipse.

## Revendications

1. Echelle d'échafaudage métallique à échelons et montants tubulaires de section arrondie, comportant des extrémités d'échelon (3) ovalisées suivant une longueur légèrement supérieure à la largeur de section des montants (1), et emmanchées chacune dans un trou de perçage complémentaire (9) formé dans chacun des montants (1), à la hauteur requise, **caractérisée en ce que** les dites extrémités d'échelon (3) sont serties par l'extérieur sur le montant (1), le raccordement ovalisé (11) de l'extrémité de l'échelon étant tiré en coincement dans le trou (9), à la fixation de l'échelon sur le montant, en sorte d'empêcher la formation de jeu ultérieur dans la liaison de l'échelon au montant.

2. Echelle d'échafaudage, selon la revendication 1, **caractérisée en ce que** lesdites extrémités des échelons (3) ont une section oblongue (5).

3. Echelle d'échafaudage, selon la revendication 2, **caractérisée en ce que** ladite section oblongue (5) est arrondie aux extrémités.

4. Echelle d'échafaudage, selon la revendications 2 ou 3, **caractérisée en ce que** la portion de longueur de la section oblongue (5) de l'extrémité d'échelon est parallèle aux montants (1).

5. Echelle d'échafaudage, selon l'une des revendications 2 à 4, **caractérisée en ce que** le raccordement (11) de la section en oblong (5) de l'extrémité d'échelon à la section (13) du corps de l'échelon est réalisé sur une faible distance, 1 à 3 cm environ selon l'aplati de l'oblong, en sorte que lors de l'emmanchement de l'extrémité de l'échelon (3) dans le trou correspondant (9) du montant, ce raccordement (11) s'appuie fermement en coincement sur l'épaisseur du montant (1) côté intérieur, au sertissage de l'extrémité extérieure sur le montant (1).

6. Echelle d'échafaudage, selon l'une des revendications précédentes, **caractérisée en ce que** les montants (1) et/ou les échelons (3) ont une section en ellipse.

7. Echelle d'échafaudage, selon l'une des revendications 1-4 et 6, **caractérisée en ce que** le raccordement (11) est un simple épaulement.

## Patentansprüche

1. Gerüstmetallleiter mit Rohrsprossen und -holmen mit abgerundetem Querschnitt, mit Sprossenenden (3), die in einer Länge ovalisiert sind, die leicht über der Breite des Querschnitts der Holme (1) liegt und jeweils in ein zusätzliches Bohrloch (9) eingesteckt sind, das in jedem der Holme (1) in der erforderlichen Höhe eingebracht ist, **dadurch** charakterisiert, dass die genannten Sprossenenden (3) außen auf dem Holm (1) eingefasst sind, wobei der ovalisierte Verbindungsteil (11) des Sprossenendes bei der Befestigung der Sprosse am Holm in das Loch (9) hineingezogen und eingeklemmt wird, so dass die Entstehung eines späteren Spiels innerhalb der Verbindung von Sprosse und Holme vermieden wird.

2. Gerüstleiter gemäß Anspruch 1, die **dadurch gekennzeichnet ist, dass** die genannten Sprossenenden (3) einen länglichen Querschnitt (5) haben.

3. Gerüstleiter gemäß Anspruch 2, die **dadurch gekennzeichnet ist, dass** der genannte längliche Querschnitt (5) an den Enden abgerundet ist.

4. Gerüstleiter gemäß der Ansprüche 2 oder 3, die **dadurch gekennzeichnet ist, dass** der Längsteil des länglichen Querschnitts (5) des Sprossenendes parallel zu den Holmen (1) liegt.

5. Gerüstleiter gemäß einem der Ansprüche 2 bis 4, die **dadurch gekennzeichnet ist, dass** die Verbindung (11) des länglichen Querschnitts (5) des Sprossenendes mit dem Querschnitt (13) des Sprossenkörpers über eine kurze Distanz von ca. 1 bis 3 cm gemäß der Abflachung des Längsabschnitts ausgeführt ist, so dass dieser Verbindungsteil anlässlich der Einsteckung des Endes der Sprosse in die entsprechende Öffnung 9 des Holms mit Einklemmung über die gesamte Dicke des Holms im Innern, durch Einfassung des äußeren Endes fest am Holm anliegt.

6. Gerüstleiter gemäß einem der vorausgehenden Ansprüche, die **dadurch gekennzeichnet ist, dass** die Holme (1) und/oder die Sprossen (3) einen elliptischen Querschnitt haben.

7. Gerüstleiter gemäß einem der Ansprüche 1-4 und 6, die **dadurch gekennzeichnet ist, dass** der Verbindungsteil (11) aus einer einfachen Schulter besteht.

## Claims

1. A metal scaffolding ladder with tubular rungs and uprights of rounded section, comprising rungs (3) with out-of-round ends along a length slightly greater than the width of the section of the uprights (1), and each fixed in a complementary drilled hole formed in each of the uprights (1) at the required height, **characterised in that** said rung (3) ends are crimped from the outside on the upright (1), the out-of-round connection (11) of the end of the rung being pulled into the hole (9) so as to be wedged therein, for the fastening of the rung on the upright, so as to prevent the formation of subsequent play in the connection of the rung to the upright.

2. A scaffolding ladder according to claim 1, **characterised in that** said ends of the rungs (3) have an oblong section (5).

3. A scaffolding ladder according to claim 2, **characterised in that** said oblong section (5) is rounded at the ends.

4. A scaffolding ladder according to claim 2 or claim 3, **characterised in that** the lengthwise portion of the oblong section (5) of the rung end is parallel to the uprights (1).

5. A scaffolding ladder according to any one of claims 2 to 4, **characterised in that** the connection (11) of the oblong section (5) of the rung end to the section (13) of the rung body is effected at a small distance, approximately 1 to 3 cm depending on the flatness of the oblong, so that during the fixing of the end of the rung (3) in the corresponding hole (9) of the upright said connection (11) is firmly wedged on to the thickness of the upright (1) on the inner side for the crimping of the outer end on the upright (1).

6. A scaffolding ladder according to any one of the preceding claims, **characterised in that** the uprights (1) and/or the rungs (3) have an elliptical section.

7. A scaffolding ladder according to any one of claims 1 to 4 and 6, **characterised in that** the connection (11) is a simple shoulder.
